# FASCICULE DE BREVET EUROPEEN

(11) **EP 0 511 111 B1**
(45) Date de publication et mention de la délivrance du brevet: **02.11.1994**
(21) Numéro de dépôt: 92401172.9
(22) Date de dépôt: 23.04.1992
(51) Int. Cl.: H01R 4/36

(54) **Connexion électrique et boîtier d'appareil électrique comportant une telle connexion**
Elektrische Verbindung und Gehäuse für elektrische Bauteile mit einer solchen Verbindung
Electrical connection and a housing for electrical devices comprising such a connection

(30) Priorité: 26.04.1991 FR 9105191
(43) Date de publication de la demande: 28.10.1992
(73) Titulaire: ENTRELEC SA, F-69100 Villeurbanne (FR)
(72) Inventeur: Heng, Jean-Paul, F-69005 Lyon (FR); Marmonier, André, F-69500 Bron (FR)
(74) Mandataire: Schaub, Bernard

(56) Documents cités:
- DE-B- 1 903 220
- DE-U- 8 534 698
- US-A- 4 006 323
- US-A- 4 810 212

## Description

L'invention concerne les connexions électriques, du type à vis et à raccordement axial, et les boîtiers d'appareil électrique comportant au moins une telle connexion.

Le brevet français 2 574 598 décrit une connexion électrique, notamment miniature, par l'intermédiaire de laquelle un fil électriquement conducteur est immobilisé contre une paroi d'appui de fil d'une barrette conductrice d'un appareil électrique, tel que par exemple un bloc de jonction, entre cette paroi d'appui et une paroi interne d'appui de fil d'une cage qui ceinture la barrette, sous l'action d'une vis de serrage qui est vissée dans la cage et qui prend appui contre la barrette de l'autre côté de cette dernière par rapport aux deux parois d'appui de fil.

La vis de serrage est disposée obliquement dans la cage par rapport à la paroi d'appui de fil de cette cage et vient directement en pression par son bout sur la barrette, elle est aussi latéralement plaquée contre un élément d'appui latéral prévu à cet effet sur la cage.

L'insertion d'un fil conducteur entre les parois d'appui prévues pour lui, sur la barrette et dans la cage d'une connexion, est donc prévue selon une direction oblique par rapport à l'axe de la vis de serrage.

En effet,lorsque la connexion est logée dans un boîtier, par exemple d'un connecteur, d'un bloc de jonction ou de tout autre appareil électrique, ce boîtier comporte généralement une ouverture d'introduction de fil pour la connexion et une ouverture d'accès à la vis de serrage qui sont séparées.

La connexion évoquée ci-dessus est plus spécifiquement prévue pour des appareils ayant des boîtiers où l'ouverture d'introduction et l'ouverture d'accès pour une même connexion ont des orientations respectives obliques, l'une par rapport à l'autre, chaque ouverture débouchant par exemple sur une face différente de boîtier.

Par contre elle ne permet pas aisément la réalisation de boîtiers autorisant un raccordement axial, c'est à dire où l'ouverture d'introduction et l'ouverture d'accès relatives à une même connexion ont des orientations parallèles, ce qui leur permet notamment de déboucher en parallèle sur une même face de boîtier. Or ceci peut être important, puisque dans certaines conditions d'emploi, l'accès à un boîtier peut n'être réalisable qu'au niveau d'une seule de ces faces, notamment une face frontale.

L'invention propose donc une connexion électrique qui, dérivée de celle dans le brevet français évoqué ci-dessus, pour mise en liaison d'un fil conducteur avec une barrette conductrice d'un appareil électrique par immobilisation du fil contre un élément d'appui prévu sur la barrette, entre cet élément et un autre élément d'appui, formant fond et au moins approximativement parallèle, d'une cage qui ceinture la barrette et ce sous l'action d'une vis de serrage vissée dans un élément de cage, situé à l'opposé de l'élément d'appui formant fond, et pressant en bout contre l'élément d'appui de la barrette de l'autre côté de celui-ci par rapport à l'élément d'appui de la cage, cette vis étant disposée obliquement par rapport à ces éléments d'appui de barrette et de cage, contre au moins une structure d'appui latéral s'opposant à la réaction transversale de répulsion du bout de vis par la barrette au serrage, dans la cage, les éléments d'appui de la barrette et celle de la cage délimitant entre eux un conduit d'insertion de fil obliquement orienté par rapport à la vis.

Selon une caractéristique de l'invention, l'élément d'appui de la cage se prolonge par une extension servant de guide-fil qui saille hors de la cage d'un des côtés où débouche le conduit d'insertion de fil.

L'invention propose aussi un boîtier d'appareil électrique comportant intérieurement au moins une connexion telle que définie ci-dessus, dans un corps en matériau isolant à l'intérieur duquel la barrette, la vis et la cage sont logées, la barrette y étant immobilisée, alors que la cage y est susceptible de déplacements guidés, orientés selon l'axe de vis et occasionnés par la manoeuvre de cette dernière, entre deux positions correspondant respectivement l'une à un rapprochement maximal des éléments d'appui de fil de la barrette et du fond de cage et l'autre à un éloignement maximal de ces éléments.

Selon une caractéristique de l'invention, le boîtier comporte un agencement d'immobilisation en translation pour vis de serrage permettant la manoeuvre d'une vis par l'intermédiaire de la tête de cette vis au travers d'une ouverture d'accès du boîtier au près de laquelle s'ouvre un conduit d'introduction de fil ayant une orientation au moins approximativement parallèle à la direction de déplacement de cage définie par l'axe de vis, ce conduit d'introduction étant obturé par l'extension guide-fil de la cage considérée qui y pénètre obliquement jusqu'au voisinage d'une paroi de ce conduit avec lequel elle assure une relative continuité pour le guidage, dans le conduit d'insertion de la cage, d'un fil poussé au travers dudit conduit d'introduction depuis l'ouverture de ce dernier.

L'invention, ses caractéristiques et ses avantages sont précisés dans la description qui suit, en liaison avec les figures répertoriées ci-dessous.

La figure 1 présente un exemple de cage à vis pour connexion selon l'invention.

La figure 2 présente un exemple de barrette pour connexion selon l'invention.

La figure 3 présente une connexion constituée à l'aide de la cage à vis et de la barrette selon les figures 1 et 2.

La figure 4 présente une coupe selon IV-IV d'un boîtier d'appareil comportant des connexions telles que définies en liaison avec les figures précédentes.

La figure 5 présente une coupe partielle selon V-V du d'une portion de boîtier présenté en figure 4.

La connexion électrique dont les éléments constitutifs essentiels sont présentés sur les figures 1 à 3 comporte une cage 1 munie d'une vis 2 de serrage qui sont montrées sur la figure 1 et une barrette conductrice 3, dont une forme de réalisation est donnée en figure 2.

Cage 1 et barrette 3 sont destinées à coopérer l'une avec l'autre pour d'une part immobiliser une extrémité de fil conducteur entre elles et d'autre part assurer la mise en liaison électrique de ce fil conducteur avec un appareil électrique par l'intermédiaire d'un organe de connexion 4 susceptible d'être porté par la barrette comme présenté sur les figures 2 à 5, soit éventuellement par la cage, cet organe de connexion 4 étant par exemple de type pince, comme montré ici.

La cage 1 et l'ensemble formé par la barrette 3 et par l'organe de connexion 4, sont ici supposés réalisés par découpe et pliage à partir de flans métalliques selon des techniques bien connues dans le domaine, une telle cage peut également être obtenue par d'autres techniques et par exemple par moulage.

La barrette 3 proprement dite est ici supposée constituée par une bande, en métal résilient bon conducteur, d'allure rectangulaire, prolongeant une partie commune unissant les deux mors de la pince que constitue ici l'organe de connexion 4; cette bande d'allure rectangulaire comporte un élément, dit d'appui, 5 contre une paroi duquel il est prévu d'appliquer le fil conducteur à raccorder.

Cet élément d'appui 5 est ici relié à la partie commune reliant les mors de pince par un élément, dit d'arrêt de fil, 6 contre lequel l'extrémité d'un fil conducteur à raccorder doit normalement venir buter.

Cet élément d'arrêt 6 est ici composé de deux portions successives qui sont obliquement positionnées par pliage transversal chacune par rapport à l'autre et par rapport à l'élément qu'elle prolonge, soit l'une par rapport à l'élément d'appui 5 et l'autre par rapport à l'organe de connexion 4.

L'élément d'appui 5 se poursuit aussi de l'autre côté de l'élément d'arrêt par un élément 7, dit de guidage de fil, lui aussi ici supposé constitué de deux portions successives obliquement positionnées par pliage transversal l'une par rapport à l'autre et par rapport à l'élément d'appui 5 que l'une d'entre elles prolonge.

Un relief 8 est ménagé pour servir d'appui au bout de la vis 2, sur l'élément d'appui 5.

Ce relief 8 est ici réalisé sous forme d'une languette partiellement découpée dans la bande formant la barrette puis pliée.

La cage 1 est destinée à venir ceinturer la barrette 3 au niveau de l'élément d'appui 5.

Cette cage 1 est réalisée par pliage autour d'un élément central 9 destiné à servir d'appui interne en fond de cage pour le fil à raccorder.

L'élément d'appui 9 est prévu disposé obliquement par rapport au reste de la cage et au moins approximativement parallèle à l'élément d'appui 5 de la barrette 3, lorsque la connexion qui les comporte est assemblée, de manière a délimiter un conduit d'insertion de fil avec cet élément d'appui 5 et à éventuellement venir se plaquer contre lui sous l'action de la vis 2.

L' élément d'appui 9 se prolonge identiquement sur deux de ses bords parallèles par deux éléments de bande 10 et 10′ pliés en sens inverse pour être perpendiculaires à lui et parallèles entre eux, lorsque la cage est réalisée.

L'élément d'appui 9 se prolonge aussi par une extension 11, dite guide-fil, saillant hors de la cage, ici dans le même plan que l'élément 9 lui-même, ou éventuellement avec une angulation légèrement différente.

Les deux éléments de bande 10, 10′ sont reliés entre eux par au moins un et ici deux éléments 13, 13′ qui sont perpendiculairement rabattus l'un vers l'autre et chacun par rapport à l'élément de bande 10 ou 10′ dont il est issu pour former avec l'autre un élément de liaison unique, ayant une épaisseur double, où est ménagé un alésage taraudé pour la vis 2.

Cette dernière pénètre dans la cage par cet alésage taraudé pour venir prendre appui contre le relief 8 sur la barrette 3, elle porte également contre une structure d'appui composée de deux saillies 14, 14′ portées chacune latéralement par l'un des éléments de bande 10 ou 10′ par rapport auquel elle est perpendiculairement rabattue de manière à servir de butée latérale à la vis 2 dont le corps est rendu préférablement lisse à ce niveau, soit ici vers le bout conique d'appui de cette vis sur la barrette 3.

La barrette 3 vient se monter dans la cage 1 de manière que l'élément d'appui 5 vienne se situer entre les éléments 10, 10′ parallèlement à l'élément d'appui 9 avec lequel il détermine le conduit d'insertion de fil.

L'élément de guidage 7 vient se positionner au long de la vis 2 du côté de l'extrémité du conduit d'insertion de fil où se trouve l'extension guide-fil 11, l'élément d'arrêt de fil 6 se plaçant à l'autre extrémité du conduit d'insertion qu'il obture, au voisinage des saillies 14, 14′.

Un exemple d'utilisation de connexion électrique selon l'invention dans un appareil est montré sur les figures 4 et 5, il concerne un connecteur comportant une double rangée de telles connexions dans un boîtier en matériau isolant, ici réalisé en deux parties emboîtées 15A, 15B. Les deux connexions montrées en figure 4 comportent chacune une cage 1 ou 1′, une vis 2 ou 2′ et une barrette 3 ou 3′ logées dans le boîtier 15A, 15B de manière que les vis 2 et 2′ soient parallèles et chacune le long d'un des bords du boîtier.

Il en est de même pour la connexion formée par la cage 1˝, la vis 2˝ et la barrette 2˝ que l'on voit en figure 5 avec la cage 1, la vis 2 et la barrette 3.

Chaque barrette est individuellement immobilisée dans le boîtier par exemple après enfoncement de la partie 15A sur la partie 15B grâce aux formes complémentaires de ces barrettes et des logements du boîtier où elles sont positionnées, ainsi qu'il est usuel dans le domaine.

Chaque cage ceinture la barrette correspondante comme indiqué plus haut et est susceptible de se déplacer par rapport à elle dans un mouvement de translation selon l'axe de la vis de serrage correspondante à l'intérieur d'un guide rectiligne formé dans l'exemple proposé par la paroi externe de boîtier,telle 16 - figure 4 -, que jouxte la vis associée, soit ici 2, et par des parois parallèles de guidage , telles 17 et 18 - figure 5 -, qui sont perpendiculaires à cette paroi externe dans le boîtier et qui séparent les connexions les unes des autres.

Chaque vis est immobilisée en translation d'une part en raison de l'appui de son bout contre un relief prévu à cet effet sur l'élément d'appui de chaque barrette, tel que le relief 8 sur l'élément d'appui 5 pour la vis, et d'autre part en raison de l'emprisonnement partiel de sa tête dans un agencement, tel 17 pour la vis 2, et ici moulé dans la partie 15A du boîtier.

Cet agencement comporte ici un logement individuel pour chaque tête de vis qui est préférablement prévue cylindrique, chaque logement s'ouvre d'une part par un conduit, tel 19, de passage de corps de vis vers le guide rectiligne où se déplace la cage associée à la vis considérée, d'autre part par une ouverture d'accès, qui ménagée, telle 20, dans une paroi extérieure du boîtier et ici dans la partie 15A, permet initialement l'insertion d'une vis, puis ultérieurement sa manoeuvre depuis l'extérieur de ce boîtier.

L'emprisonnement d'une tête de vis dans un logement d'agencement 17 est obtenu par exemple par l'intermédiaire d'un bourrelet périphérique, tel 21, ménagé en bordure d'ouverture 20. La manoeuvre d'une vis, telle 2 permet alternativement d'écarter puis de rapprocher les parois d'appui 5 et 9 de barrette et de la cage associées à cette vis entre une position de rapprochement maximal et une position d'éloignement maximal.

Cette dernière montrée en liaison avec la vis 2 sur la figure 4 permet l'insertion d'un fil conducteur, représenté en tireté, le coincement d'un fil conducteur 22 raccordé étant représenté en liaison avec la vis 2′ sur cette même figure 4.

L'introduction d'un fil à raccorder à une connexion dans le boîtier 15A, 15B, s'effectue par l'intermédiaire d'un conduit d'introduction, tel que 23 - figure 4 -, qui débouche à proximité de l'ouverture 20 d'accès à la vis affectée à cette connexion, ce conduit d'introduction étant ici parallèle à la direction de déplacement de la cage de cette connexion.

Chaque conduit d'introduction 23 est par exemple bordé sur deux côtés par les parois parallèles telles 17 et 18 entre lesquelles se déplace la cage associée et sur un troisième côté par une paroi 24 solidaire de l'une des parties constitutives du boîtier soit ici de la partie 15A.

Dans l'exemple présenté cette paroi est commune à deux connexions parallèles transversalement disposées dans le boîtier, une quatrième paroi du conduit d'introduction est ici formée par un élément, tel 7, de barrette qui, saillant hors du conduit d'insertion de fil ménagé entre parois d'appui 5 et 9 de barrette et de cage, vient se plaquer contre la vis et la portion de cage où se positionne cette vis.

Dans une forme préférée de réalisation, l'élément 7 est obliquement rabattu vers le corps de vis, en direction de la tête de cette vis, et il repousse la cage, sur lequel il appuie, contre la paroi 16 du boîtier le long de laquelle elle coulisse et vers l'élément d'appui 5 de la barrette, lorsque la distance entre les éléments d'appui 5 et 9 de cette barrette et de la cage diffère de leur distance d'éloignement maximal, pour prépositionner la cage dans son logement avant raccordement d'un fil.

Le conduit d'introduction associé à une connexion communique avec le conduit d'insertion prévu pour cette connexion et il est obturé par l'extension 11 que comporte la paroi 9 correspondante d'appui de cage.

L'enfoncement d'un fil dans un conduit d'introduction, tel que 23, depuis l'extérieur du boîtier amène l'extrémité de ce fil contre l'extension 11 située au fond de ce conduit, ici en appui contre une butée,telle que 25, lorsque la cage est en fond de son logement et que les parois d'appui sont en position d'éloignement maxima.

L'inclinaison de l'extension 11 dirige l'extrémité du conducteur, alors poussé, vers l'intérieur du conduit d'insertion et jusqu'en butée contre l'élément d'arrêt de fil, tel 6, qui termine ce conduit d'insertion.

Le vissage de la vis assure la remontée de la cage dont la paroi d'appui se rapproche de celle de la barrette associée et coince le fil, ainsi qu'on le voit sur la partie de droite de la figure 4.

## Revendications

1. Connexion électrique pour mise en liaison d'un fil conducteur avec une barrette conductrice (3) d'un appareil électrique par immobilisation du fil contre un élément d'appui (5) de la barrette, entre cet élément et un autre élément d'appui(9), formant fond et au moins approximativement parallèle, d'une cage (1) qui ceinture la barrette et ce sous l'action d'une vis de serrage (2) vissée dans un élément (13, 13′) de la cage, situé à l'opposé du fond, et pressant en bout contre l'élément d'appui de la barrette de l'autre côté de celui-ci par rapport à l'élément d'appui de la cage, cette vis étant disposée obliquement par rapport aux éléments d'appui de la barrette et de la cage, contre au moins une structure (14, 14′) d'appui latéral s'opposant à la réaction transversale de répulsion du bout de vis par l'élément d'appui de la barrette au serrage, les éléments d'appui de la barrette et de la cage délimitant, entre eux, un conduit d'insertion de fil obliquement orienté par rapport à la vis, caractérisée en ce que l'élément d'appui (9) que comporte la cage se prolonge par une extension (11) formant guide-fil qui saille hors de la cage d'un des côtés où débouche le conduit d'insertion de fil.

2. Connexion électrique selon la revendication 1, caractérisée en ce que l'extension guide-fil est située à l'extrémité du conduit d'insertion qui est sur un côté opposé à celui où se trouve la structure d'appui latéral de vis sur la cage.

3. Connexion électrique selon au moins une des revendications 1 et 2, caractérisée en ce que la cage, constituée, à partir d'une bande en tôle découpée et pliée, pour former deux éléments parallèles (10, 10′) reliés d'une part, chacun à une extrémité, par un même élément (9), dit d'appui, central et obliquement disposé semant à l'appui de fil et d'autre part, à l'autre extrémité, par au moins un élément de liaison (13 et/ou 13′), perpendiculaire, qui comporte un alésage taraudé positionnant la vis de serrage (2) parallèlement à ces éléments parallèles, en appui contre une structure d'appui latérale de vis constituée par deux saillies (14, 14′) latéralement portées chacune par un élément parallèle différent, comporte un élément d'appui (9) qui, obliquement disposé, est doté d'une extension (11), s'étendant au delà des éléments parallèles d'un côté de la cage où s'ouvre le conduit d'insertion de fil, pour former un guide-fil.

4. Connexion électrique selon au moins l'une des revendications 1 à 3, caractérisée en ce que l'élément d'appui (5) de la barrette se prolonge par un élément (7), disposé pour saillir hors de la cage dans une direction au moins approximativement parallèle à l'axe de la vis de serrage (2), au travers de l'ouverture du conduit d'insertion de fil, du même côté de la cage que l'extension guide-fil (11) et de l'autre côté de l'ouverture de conduit par rapport à cette extension guide-fil.

5. Connexion électrique selon au moins l'une des revendications 1 à 4, caractérisée en ce que l'élément d'appui de la barrette se prolonge par un second élément (6) qui vient fermer le conduit d'insertion de fil de la cage de l'autre côté de ce conduit dans la cage par rapport à l'extension guide-fil (11) et éventuellement au premier prolongement de barrette (7).

6. Boîtier d'appareil électrique comportant intérieurement au moins une connexion selon au moins l'une des revendications 1 à 5, dans un corps (15A, 15B) en matériau isolant à l'intérieur duquel la cage (1), la vis (2) et la barrette (3) sont logées, la barrette y étant immobilisée, alors que la cage y est susceptible de déplacements guidés, orientés selon l'axe de la vis et occasionnés par la manoeuvre de cette dernière, entre deux positions correspondant respectivement l'une à un rapprochement maximal des éléments d'appui de fil (5 et 9) de la barrette et du fond de cage et l'autre à un éloignement maximal de ces éléments, caractérisé en ce que de plus il comporte un agencement (8, 17) d'immobilisation en translation pour vis (2) permettant la manoeuvre de cette vis par l'intermédiaire de sa tête au travers d'une ouverture (20) d'accès du boîtier au près de laquelle s'ouvre un conduit (23) d'introduction de fil ayant une orientation au moins approximativement parallèle à la direction de déplacement de cage définie par l'axe de vis, ce conduit d'introduction étant obturé par l'extension (9) de la cage considérée qui y pénètre obliquement pour y former un fond s'étendant jusqu'au voisinage d'une paroi de ce conduit avec lequel elle assure une relative continuité pour le guidage, dans le conduit d'insertion de la cage, d'un fil poussé au travers dudit conduit d'introduction depuis l'ouverture de ce dernier.

7. Boîtier d'appareil électrique selon la revendication 6, caractérisé en ce que l'agencement d'immobilisation de vis de serrage en translation comporte un élément d'emprisonnement partiel de la tête de vis coopérant avec le relief d'appui de barrette sur lequel presse la vis, cet élément étant constitué par une portion de boîtier (17) qui comporte un logement d'emprisonnement (20, 21) pour tête cylindrique de vis s'ouvrant d'une part par un conduit (19) de passage de corps de vis et à l'opposé par l'ouverture d'accès permettant la manoeuvre de la vis par rotation de sa tête.

8. Boîtier d'appareil électrique selon la revendication 6, caractérisé en ce qu'il comporte un élément de butée (25) pour extension guide-fil contre lequel cette dernière vient en appui lorsque les éléments d'appui (5 et 9) de la barrette et de la cage sont en position d'éloignement maximal.

9. Boîtier d'appareil électrique selon au moins l'une des revendications 6 à 8, caractérisé en ce que le conduit (23) d'introduction de fil d'une connexion est au moins partiellement délimité par un élément (7) comporté par la barrette (3) de cette connexion du côté de ce conduit qui est proche de la vis de serrage (2), ledit premier élément étant obliquement rabattu vers le corps de vis (2), en direction de la tête de cette vis, et prenant appui sur la cage de vis (1) pour repousser cette dernière contre la paroi (16) du boîtier le long de laquelle elle coulisse et vers l'élément d'appui (5) de la barrette, lorsque la distance entre les éléments d'appui (5 et 9) de cette barrette et de la cage diffère de leur distance d'éloignement maximal.

## Patentansprüche

1. Elektrische Anschlußklemme zum Anschluß eines Leiterdrahts an einen leitenden Stab (3) eines elektrischen Geräts durch Fixierung des Drahts an einem Druckelement (5) des Stabs zwischen diesem Element und einem den zumindest angenähert parallelen Boden eines Käfigs (1) bildenden weiteren Druckelement (9), wobei dieser Käfig den Stab umgibt und die Fixierung durch die Wirkung einer Spannschraube (2) erfolgt, die in ein dem Boden entgegengesetztes Element (13, 13′) des Käfigs eingeschraubt wird und mit ihrem Ende gegen das Druckelement des Stabs auf der entgegengesetzten Seite bezogen auf das Druckelement des Käfigs drückt, wobei diese Schraube schräg bezüglich der Druckelemente des Stabs und des Käfigs gegen mindestens eine seitliche Anschlagstruktur (14, 14′) angeordnet ist, die sich einem seitlichen Ausweichen des Endes der Schraube aufgrund des Druckelements des Stabs beim Anziehen widersetzt, wobei die Druckelemente des Stabs und des Käfigs zwischen sich einen schräg bezüglich der Schraube ausgerichteten Drahteinführungskanal begrenzen, dadurch gekennzeichnet, daß das Druckelement (9) eine Verlängerung (11) aufweist, die eine Drahtführung darstellt und aus dem Käfig auf einer der Seiten hervorragt, an der der Drahteinführungskanal mündet.

2. Elektrische Anschlußklemme nach Anspruch 1, dadurch gekennzeichnet, daß die den Draht führende Verlängerung an dem Ende des Einführungskanals liegt, das sich auf der entgegengesetzten Seite bezüglich der befindet, an der die seitliche Druckstruktur für die Schraube im Käfig liegt.

3. Elektrische Anschlußklemme nach mindestens einem der Ansprüche 1 und 2, dadurch gekennzeichnet, daß der aus einem gestanzten und gebogenen Blech bestehende Käfig zwei parallele Elemente (10, 10′) bildet, die einerseits je an einem Ende über ein gemeinsames zentrales und schräg angeordnetes Druckelement (9) zum Drücken auf den Draht und andererseits am anderen Ende über mindestens ein senkrechtes Verbindungselement (13 und/oder 13′) miteinander verbunden sind, wobei dieses Verbindungselement ein Gewindeloch aufweist, das die Spannschraube (2) parallel zu diesen parallelen Elementen entlang einer seitlichen Stützstruktur führt, die aus zwei je von einem der parallelen Elemente getragenen Vorsprüngen (14, 14′) gebildet ist, und daß der Käfig ein Druckelement (9) aufweist, das schräg angeordnet und mit einer Verlängerung (11) versehen ist, die sich über die parallelen Elemente auf derjenigen Seite des Käfigs hinaus erstreckt, an der der Drahteinführungskanal mündet, um eine Drahtführung zu bilden.

4. Elektrischer Anschlußklemme nach mindestens einem der Ansprüche 1 bis 3, dadurch gekennzeichnet, daß das Druckelement (5) des Stabs eine Verlängerung in Form eines Elements (7) besitzt, das aus dem Käfig in einer Richtung zumindest angenähert parallel zur Achse der Spannschraube (2) durch die Drahteinführungsöffnung auf derselben Seite des Käfigs wie die Drahtführungsverlängerung (11) und auf der entgegengesetzten Seite zur Mündung des Kanals bezüglich dieser Drahtführungsverlängerung hervorragt.

5. Elektrischer Anschlußklemme nach mindestens einem der Ansprüche 1 bis 4, dadurch gekennzeichnet, daß das Druckelement des Stabs eine Verlängerung in Form eines zweiten Elements (6) besitzt, das den Drahteinführungskanal des Käfigs auf der anderen Seite dieses Kanals im Käfig bezüglich der Drahtführungsverlängerung (11) und ggf. bezüglich der ersten Verlängerung (7) des Stabs verschließt.

6. Gehäuse für ein elektrisches Gerät, das im Inneren mindestens eine Anschlußklemme nach mindestens einem der Ansprüche 1 bis 5 in einem Isolierkörper (15A, 15B) enthält, in dem der Käfig (1), die Schraube (2) und der Stab (3) angeordnet sind, wobei der Stab festgelegt ist, während der Käfig durch die Betätigung der Schraube bedingte geführte Verschiebungen in Richtung der Achse der Schraube zwischen zwei Stellungen durchführen kann, von denen die eine einer maximalen Annäherung der Druckelemente (5 und 9) des Stabs und des Bodens des Käfigs und die andere einer maximalen Entfernung dieser Elemente entspricht, dadurch gekennzeichnet, daß das Gehäuse weiter eine Anordnung (8, 17) zur Festlegung der Schraube (2) in translatorischer Richtung aufweist, die eine Betätigung der Schraube durch eine Zugangsöffnung (20) im Gehäuse zum Kopf in der Nähe der Mündung des Drahteinführungskanals (23) erlaubt, wobei diese Öffnung zumindest angenähert parallel zu der durch die Schraubenachse definierten Verschieberichtung des Käfigs verläuft und der Einführungskanal durch die Verlängerung (11) des betreffenden Käfigs verschlossen ist, die schräg in diesen eindringt, um einen Boden zu bilden, der sich bis in der Nähe einer Wand dieses Kanals erstreckt, mit dem die Verlängerung eine relative Kontinuität im Einführungskanal des Käfigs für die Führung eines Drahts gewährleistet, der durch den Einführungskanal von der Öffnung her eingeschoben wird.

7. Gehäuse für ein elektrisches Gerät nach Anspruch 6, dadurch gekennzeichnet, daß die Anordnung zur Festlegung der Spannschraube in translatorischer Richtung ein partielles Einschließungselement für den Schraubenkopf aufweist, das mit dem Anschlagvorsprung des Stabs zusammenwirkt, auf den die Schraube drückt, wobei dieses Element von einem Gehäuseabschnitt (17) gebildet wird, der einen Raum (20, 21) zum Einschließen des zylindrischen Kopfs der Schraube aufweist, der einerseits in einen Kanal (19) für den Durchgang des Schraubenschafts und andererseits am entgegengesetzten Ende in die Zugangsöffnung zur Betätigung der Schraube durch Drehen ihres Kopfes übergeht.

8. Gehäuse für ein elektrisches Gerät nach Anspruch 6, dadurch gekennzeichnet, daß es ein Anschlagelement (25) für die den Draht führende Verlängerung aufweist, gegen das diese Verlängerung stößt, wenn die Druckelemente (5, 9) des Stabs und des Käfigs am weitesten voneinander entfernt sind.

9. Gehäuse für ein elektrisches Gerät nach mindestens einem der Ansprüche 6 bis 8, dadurch gekennzeichnet, daß der Drahteinführungskanal (23) einer Anschlußklemme zumindest teilweise durch ein Element (7) des Stabs (3) dieser Klemme auf der der Spannschraube (2) benachbarten Seite dieses Kanals begrenzt ist, wobei dieses erste Element schräg zum Schaft der Schraube (2) in Richtung auf den Schraubenkopf umgebogen ist und auf dem Schraubenkäfig (1) aufliegt, um diesen gegen die Wand (16) des Gehäuses zu drücken, entlang der die Schraube gleitet, und gegen das Druckelement (5) des Stabs, wenn der Abstand zwischen den Druckelementen (5, 9) dieses Stabs und des Käfigs von der Maximalentfernung abweicht.

## Claims

1. An electrical terminal for putting a conductor wire into connection with a conducting strip (3) of electrical equipment by holding the wire against a clamping element (5) of the strip between said element and another clamping element (9) which constitutes the at least approximately parallel bottom of a cage (1) which surrounds the strip, clamping being obtained under drive from a clamping screw (2) screwed into an element (13, 13′) of the cage and situated opposite to the bottom, the end of the screw pressing against the face of the clamping element of the strip which faces away from the clamping element of the cage, said screw being disposed obliquely relative to the clamping elements of the strip and of the cage, and pressing against at least one lateral thrust structure (14, 14′) opposing the transverse repulsion reaction of the end of the screw on the clamping elements on the strip on clamping, the clamping elements of the strip and of the cage delimiting between them an insertion duct for the wire, which duct extends obliquely relative to the screw, the terminal being characterized in that the clamping element (9) of the cage is extended by an extension (11) constituting a wire-guide which projects beyond the cage from one of the sides into which the wire insertion duct opens out.

2. An electrical terminal according to claim 1, characterized in that the wire-guide extension is situated at the end of the insertion duct which is on the side opposite to the side where the structure for pressing the screw laterally against the cage is to be found.

3. An electrical terminal according to claim 1 or 2, characterized in that the cage is made from a strip of cutout and folded sheet metal to form two parallel elements (10, 10′) each connected firstly at one end to a common central clamping element (9) disposed obliquely and serving to clamp against the wire, and secondly at its opposite end by at least one link element (13 and/or 13′) extending perpendicularly thereto and including a tapped bore for positioning the clamping screw (2) parallel to said parallel elements so as to press against a lateral thrust structure for the screw constituted by two projections (14, 14′) carried laterally by respective ones of the parallel elements, and includes a clamping element (9) which, extending obliquely, is provided with an extension (11) extending beyond the parallel element to one side of the cage where the wire-insertion duct opens out to form a wire-guide.

4. An electrical terminal according to any one of claims 1 to 3, characterized in that the clamping element (5) of the strip extends in the form of an element (7) which is disposed to project beyond the cage in a direction at least approximately parallel to the axis of the clamping screw (2) through the opening of the wire-insertion duct on the same side of the cage as the wire-guide extension (11) and on the other side of the duct opening from said wire-guide extension.

5. An electrical terminal according to any one of claims 1 to 4, characterized in that the clamping element of the strip is extended by a second element (6) which closes the wire-insertion duct of the cage on the other side of said duct in the cage relative to the wire-guide extension (11) and optionally relative to the first extension of the strip (7).

6. An electrical equipment box including internally at least one terminal according to any one of claims 1 to 5, in a body (15A, 15B) of insulating material within which the cage (1), the screw (2), and the strip (3) are housed, the strip being held stationary therein while the cage is capable of guided displacement therein along the screw axis under drive from the screw, between two positions corresponding respectively to the wire-clamping elements (5 and 9) of the strip and of the bottom of the cage being at a minimum separation and to said elements being at a maximum separation, the box being further characterized in that it includes an arrangement (8, 17) for preventing the screw (2) moving in translation, enabling said screw to be rotated via its head through an access opening (20) of the box next to which there opens out a wire insertion duct (23) extending at least approximately parallel to the cage displacement direction defined by the screw axis, said insertion duct being closed by an extension (9) of the cage in question which penetrates obliquely into the duct to constitute an end wall extending to the vicinity of a wall of said duct with which it provides relative continuity for guidance of a wire within the insertion duct of the cage when the wire is pushed along said insertion duct from the opening thereof.

7. An electrical equipment box according to claim 6, characterized in that the arrangement for retaining the clamping screw in translation comprises an element for partially holding captive the head of the screw and cooperating with the thrust projection of the strip on which the screw presses, said element being constituted by a portion of the box (17) which includes a housing (20, 21) for holding captive a cylindrical screw head, said housing opening out firstly into a duct (19) for passing the shank of the screw and in the opposite direction opening out into an access opening enabling the head of the screw to be rotated.

8. An electrical equipment box according to claim 6, characterized in that it includes an abutment element (25) for the wire-guide extension against which said wire bears when the clamping elements (5 and 9) of the strip and of the cage are in their maximum separation position.

9. An electrical equipment box according to any one of claims 6 to 8, characterized in that the wire insertion duct (23) of a terminal is at least partially delimited by an element (10) included in the strip (3) of said terminal adjacent to said duct and close to the clamping screw (2), said first element being folded back obliquely towards the shank of the screw (7) and towards the head of said screw, bearing against the cage (1) of the screw to push the cage against the wall (16) of the box along which it slides and towards the clamping element (5) of the strip whenever the distance between the clamping elements (5 to 9) of the strip and of the cage is different from the maximum separation distance therebetween.
